# FASCICULE DE BREVET EUROPEEN

(11) **EP 0 412 070 B1**
(45) Date de publication et mention de la délivrance du brevet: **12.01.1994**
(21) Numéro de dépôt: 90830361.3
(22) Date de dépôt: 31.07.1990
(51) Int. Cl.: A47D 7/00

(54) **Dispositif pour le blocage en position d'utilisation du châssis d'un lit pliant d'enfant**
Vorrichtung zum Blockieren eines faltbaren Kinderbettes in die Gebrauchsstellung
Device for locking a foldable child's bed in the unfolded position

(30) Priorité: 03.08.1989 IT 704589 U
(43) Date de publication de la demande: 06.02.1991
(73) Titulaire: BREVI S.R.L., I-24060 Telgate (Bergamo) (IT)
(72) Inventeur: Brevi, Mauro, I-24060 Telgate (Bergamo) (IT); Brevi, Romano, I-24060 Telgate (Bergamo) (IT); Brevi, Giuliano, I-24060 Telgate (Bergamo) (IT)
(74) Mandataire: Manzoni, Alessandro

(56) Documents cités:
- FR-A- 2 341 063
- US-A- 4 483 026

## Description

L'invention concerne en général les lits avec un châssis à éléments articulés et complètement repliables pour en réduire au maximum l'encombrement quand il est nécessaire et plus en particulier un dispositif pour le blocage des éléments d'un tel châssis en position d'utilisation.

On connaît déja, par le brevet US-A-4,483,026 par exemple, un lit d'enfant, dit à repliement total, ayant un châssis pliant qui comprend: un étrier centrale de fond, quatre tiges articulées à cet étrier et s'étendant deux à deux en directions opposées selon les diagonales d'un rectangle qui composent le fond du lit, quatre montants d'angle articulés, inférieurement, aux tiges susdites et reliés, supérieurement, deux à deux par des traverses formés par deux éléments en forme de barre et repliables à moitié, et de moyens pour bloquer ces traverses en position horizontale pour mettre le lit en position d'utilisation et pour les débloquer quand il faut le replier.

Le brevet US-A-4,483,026 susdit, qui représente le préambule de la revendication 1, contient la description de différents types de moyens pour bloquer et débloquer les susdites traverses. Dans une configuration, ces moyens comportent une plaque circulaire, un couvercle cylindrique et une boule fixée au couvercle circulaire. Les deux tiges formant une traverse sont articulées sur la plaque circulaire et le couvercle cylindrique est placé en face de la plaque circulaire de l'autre côte des deux tiges. Le couvercle cylindrique est relié à la plaque circulaire par un pivot central et un ressort interposé maintient normalement le couvercle cylindrique rapproché des les tiges. La paroi périphérique du couvercle cylindrique présente deux entailles en direction des tiges, destinés à récevoir, serrer et bloquer celles-ci quand elles sont alignées sur le même axe. Le ressort d'interposition assure le blocage. Pour débloquer et replier les tiges, il faut exercer une traction manuelle sur la boule pour écarter le couvercle cylindrique des tiges jusqu'à quand elles soient relachées des entailles.

Une telle configuration est relativement complexe et demande un déplacement important du couvercle cylindrique d'un côté des tiges à cause de la profondeur que les entailles doivent avoir pour assurer un blocage efficace.

En outre, lorsqu'il est écarté des tiges, le couvercle cylindrique peut tourner facilement et se désaxer par rapport à la position normale de blocage des tiges, et il faudra donc les manoeuvrer pour les remettre en place.

Le but de cette invention est de fournir un dispositif de blocage nouveau pour les traverses d'un lit pliant du type décrit ci-dessus, à savoir un dispositif beaucoup plus simple et plus fiable, qui est renfermé dans une boîte sans possibilité de modifier sa position, qui peut être commandé par une simple pression, comme un bouton poussoir, et qui se bloque automatiquement dans sa position des que les tiges sont alignées.

A cet effet, cette invention concerne un dispositif de blocage selon la revendication 1.

D'autres modes particuliers de réalisation selon l'invention sont indiqués dans les revendications 2 et 3.

Le dessin ci-joint montre un exemple de réalisation du dispositif en question appliqué à un petit lit pliant. Dans ce dessin:
la Fig. 1 montre une vue perspective d'un lit d'enfant;
la Fig. 2 montre le dispositif de blocage ouvert, en position active et, par lignes en traits, en position de décrochage; et
la Fig. 3 montre une section obtenue selon les flêches III-III en Fig. 2.

Le lit d'enfant auquel on applique le dispositif ici proposé comprend un châssis 10 ayant un étrier central de fond 11 auquel les extrémités de quatre tiges 12 sont articulés, s'étendant deux à deux en directions opposées selon les diagonales d'un rectangle pour former un plan de fond pour l'appui d'un porte-matelas. Les extrémités des tiges susdites éloignées de l'étrier central sont articulées à la partie inférieure de quatre montants correspondants 13 qui, supérieurement, sont connectés et articulés deux à deux avec des traverses 14, dont chacune est formée par deux éléments en forme de barre 15 dressés l'un vers l'autre à partir des montants. Sur le châssis, pour compléter le lit, il y a un enceinte 16 en tissus et/ou filet et en tout cas flexible.

Les extrémités contiguës 15' des deux éléments 15 de chaque traverse 14 sont aplaties et articulées, en 17, à une boîte centrale de raccordement 18, dans laquelle est montée, en guise de poussoir, une came de blocage 19, sollicitée par un ressort 20 et déplaçable transversalement à la boîte, c'est-à-dire orthogonalement à l'extrémité 15' des éléments 15.

Le ressort 20 tend à normalement maintenir la came-poussoir 19 déplacée vers l'extérieur du corps à boîte 18 dans une position dans laquelle un lobe 19' de la came se trouve dans le même plan que les extrémités 15' des éléments 15 et en condition d'intercepter automatiquement les extrémités elles mêmes quand elles s'alignent l'une à l'autre.

Pratiquement, quand les éléments 15 sont horizontalement et réciproquement alignés, leurs extrémités aplaties 15' s'appuient automatiquement sur le lobe 19' de la came 19. De cette façon les éléments 15 sont bien bloqués sans aucune possibilité de rotation, en empêchant le repliement des traverses et assurant en même temps l'arrêt et la stabilité du châssis en position étendue pour l'utilisation du lit. Et ça jusqu'à ce qu'on agisse volontairement sur la came-poussoir 19 pour la pousser en opposition au ressort 20 et éloigner ainsi le lobe 19' de la came 19 de l'extrémité 15' des éléments 15. Seulement à ce moment-là ces éléments seront débloqués et on pourra les replier pour le repliement complet du châssis tout entier. D'autre part, la came de blocage 19 se porte en position d'intervention automatique immédiate grâce au ressort 20 pour bloquer de nouveau les éléments 15 susdits aussitôt qu'ils seront portés en position horizontale d'alignement réciproque.

## Revendications

1. Dispositif pour le blocage en position d'utilisation du châssis d'un lit d'enfant pliant du type comprenant un étrier central de fond (11), quatre tiges (12) articulées à cet étrier (11) et s'étendant deux à deux en directions opposées selon les diagonales d'un rectangle qui composent le fond du lit, quatre montants d'angle (13) articulés, inférieurement, aux tiges (12) susdites et reliés, supérieurement, deux à deux par des traverses (14) chacune formée par deux éléments (15) en forme de barre et repliables à moitié, de moyens pour bloquer ces traverses en position horizontale pour mettre le lit en position d'utilisation et pour les débloquer quand il faut le replier, les extrémités contiguës (15') des deux éléments en forme de barre (15) constituant chaque traverse (14) etant aplaties et articulées sur une boîte centrale de raccordement (18) avec la possibilité de les aligner horizontalement l'une par rapport à l'autre et les replier parallèlement, **caractérisé** en ce que les moyens pour bloquer chaque traverse comportent, montée dans la boîte de raccordement (18) susdite, en guise de poussoir à ressort (20) une came (19) ayant un lobe (19') capable de se positionner au dessous des extrémités (15') des éléments (15) et de les bloquer quand ils sont alignés horizontalement et de les débloquer quand on agit volontairement sur la came pour la pousser en opposition au ressort (20).

2. Dispositif selon la revendication 1, où le lobe (19') de la came de blocage (19) est déplaçable d'une position au dessous et coplanaire avec les extrémités contiguës (15') des éléments (15) susdits à une position non-coplanaire, cette position coplanaire étant assurée par le ressort (20) qui sollicite la came, tandis que la position non-coplanaire est une conséquence du déplacement manuel de la came en opposition au ressort susdit.

3. Dispositif selon la revendication 2, où la came de blocage (19) est orientée et déplaçable transversalement dans la boîte de raccordement (18), le ressort (20) la maintenant normalement déplacée vers l'extérieur du corps susdit, avec son lobe (19') en position coplanaire aux extrémités (15') des éléments (15) susdits.

## Patentansprüche

1. Klemmvorrichtung für das Festhalten in Gebrauchsstellung des Gestells eines Klappbetts, bestehend aus einem Zentralbodenbügel (11), aus vier an diesem Bügel (11) angelenkten und paarweise nach den Diagonalen eines Rechtecks entgegegesetzten Stangen (12), die den Boden des Betts bilden, aus vier Eckpfosten (13), die unten gelenkig an den Stangen (12) und oben paarweise durch Querträger (14) verbunden sind, wobei jeder Querträger aus zwei stabförmigen und in der Mitte klappbaren Teilen besteht, aus Mitteln für das Festhalten dieser Querträger in waagerechter Stellung, um das Bett gebrauchsfertig zu machen und um sie loszumachen, wenn das Bett wieder zusammengefaltet werden muß, wobei die anliegenden Enden (15') der beiden jeden Querträger (14) bildenden stabförmigen Teile (15) flach, an einem zentralen Verbindungskasten (18) angelenkt sind und zueinander waagerecht angeordnet und parallel zusammengefaltet werden können, dadurch gekennzeichnet, daß die klemmvorrichtungen jedes Querträgers aus einem in dem obengenannten Verbindungkasten als Federtaste (20) angeordneten Nocken (19) mit einem Buckel (19') besteht, der sich unter die Enden (15') der stabförmigen Teile (15) positionieren kann, wobei der Buckel die Enden festhält, wenn sie waagerecht ausgerichtet sind und sie bei Betätigung losmacht, indem er auf den Nocken wirkt und ihn in entgegengesetzte Richtung zur Feder (20) schiebt.

2. Vorrichtung nach Anspruch 1, dadurch gekennzeichnet, daß der Buckel (19') des Klemmnockens (19) von einer mit den anliegenden Enden (15') der obengenannten stabförmigen Teile (15) koplanaren Stellung zu einer nicht-koplanaren Stellung verschiebbar ist, wobei diese koplanare Stellung von der Feder (20) gesichert ist, die den Nocken beansprucht, während die nichtkoplanare Stellung eine Folge der manuellen Verschiebung des Nockens in entgegengesetzte Richtung zur obengenannten Feder ist.

3. Vorrichtung nach Anspruch 2, dadurch gekennzeichnet, daß der Klemmnocken (19) im Verbindungskasten (18) quer orientiert und verschiebbar ist und die Feder (20) den Nocken normal nach der Außenseite dieses Körpers mit dem entsprechenden Buckel (19') in koplanarer Stellung zu den Enden (15') der obengenannten Teile (15) verschoben hält.

## Claims

1. A device for blocking in position of use the frame of a collapsible cot of the type comprising a central bottom stirrup (11), four rods (12) pivoted to the said stirrup (11), extending faced two by two according to the diagonals of a rectangle and constituting the bottom of the cot, four corner standards (13) pivoted, at the bottom, to the said rods (12) and, at the top, connected two by two by cross pieces (14), each cross piece being composed of two rod-like elements (15) which may be folded in half, means for blocking the said cross pieces in horizontal position in order to arrange the cot in its position of use and for unblocking them when folding the cot, the contiguous ends (15') of both rod-like elements (15) which constitute each cross piece (14) being flat and pivoted to a central connection box (18), with the possibility of being aligned horizontally with respect to each other and folded parallelly, characterized in that the means for blocking each cross piece comprise a cam (19) mounted in the aforesaid connection box similarly to a spring pushbutton (20) and having a lobe (19') designed to be positioned below the ends (15') of the elements (15), thus blocking them when the elements are aligned horizontally and unblocking them by voluntarily acting on the cam and pushing it in the direction opposite to the said spring (20).

2. A device as claimed in claim 1, wherein the said lobe (19') of the blocking cam (19) may be displaced from a coplanar position with the contiguous ends (15') of the said elements (15) to a non-coplanar position, the said coplanar position being ensured by the spring (20) which stresses the cam, while the non-coplanar position results from a manual displacement of the cam in the direction opposite to the aforesaid spring.

3. A device as claimed in claim 2, wherein the blocking cam (19) is arranged and displaceable transversally in the connection box (18), and wherein the spring (20) keeps it normally displaced towards the outside of the said body, with the lobe thereof (19') in a coplanar position to the ends (15') of the said elements (15').
